# FASCICULE DE BREVET EUROPEEN

(11) **EP 0 988 434 B1**
(45) Date de publication et mention de la délivrance du brevet: **09.10.2002**
(21) Numéro de dépôt: 98930830.9
(22) Date de dépôt: 11.06.1998
(51) Int. Cl.: E05G 1/14

(54) **DISPOSITIF DE DENATURATION D'ARTICLES DE VALEUR ET CONTENEUR LE COMPORTANT**
VORRICHTUNG ZUM UNBRAUCHBAR MACHEN VON WERTGEGENSTÄNDEN UND DAMIT AUSGERÜSTETER BEHÄLTER
DEVICE FOR ALTERING THE APPEARANCE OF VALUABLE ARTICLES AND CONTAINER COMPRISING SAME

(30) Priorité: 11.06.1997 FR 9707251
(43) Date de publication de la demande: 29.03.2000
(73) Titulaire: Val'Protect S.A., F-92400 Courbevoie (FR)
(72) Inventeur: GRAL, René, F-92250 La Garenne Colombes (FR)
(74) Mandataire: Blot, Philippe Robert Emile
(86) Numéro de dépôt international: FR9801214
(87) Numéro de publication internationale: WO98057021

(56) Documents cités:
- EP-A- 0 188 155
- WO-A-91/17681
- WO-A-98/01646
- DE-A- 3 025 853
- FR-A- 976 235
- GB-A- 1 446 711
- US-A- 1 646 687

## Description

La présente invention concerne un dispositif de dénaturation d'articles de valeur du type comportant au moins un réservoir empli d'un fluide adapté pour souiller lesdits articles et une charge pyrotechnique associée audit réservoir pour l'ouverture de celui-ci en vue de la libération dudit fluide sur lesdits articles.

Un tel dispositif est décrit dans le document EP-B-0.188.155.

Ce dispositif est mis en oeuvre dans un conteneur de transport de valeurs telles que des billets de banque. Il comporte un réservoir déformable empli d'encre et muni d'une ligne de faiblesse longitudinale. Un cordon pyrotechnique est disposé le long de cette ligne de faiblesse. En outre, une enveloppe métallique de section triangulaire est interposée entre le cordeau pyrotechnique et la ligne de faiblesse.

Lors de l'allumage du cordon pyrotechnique, celui-ci projette l'enveloppe métallique sur la ligne de faiblesse qui se rompt. Sous l'action de la réverbération de l'onde de choc contre la paroi déformable du réservoir qui est le siège de phénomènes vibratoires, l'encre contenue dans celui-ci est éjectée par l'ouverture formée suivant la ligne de faiblesse.

Après déclenchement du dispositif, alors que l'essentiel de l'encre a été projetée sur les articles à dénaturer, le réservoir est encore unitaire, seule la ligne de faiblesse longitudinale ayant été rompue pour former une ouverture de libération de l'encre.

L'efficacité d'un tel dispositif est insatisfaisante et l'utilisation d'un cordeau découpeur n'est pas toujours suffisante pour obtenir l'ouverture d'une éventuelle enveloppe en papier ou en métal dans laquelle sont enfermés les articles devant être dénaturés. De plus, l'encre n'étant projetée vers les articles qu'après réverbération de l'onde de choc sur la partie du réservoir opposée à son ouverture, l'encre projetée est animée d'une faible vitesse, de sorte que la dispersion de celle-ci dans l'ensemble du conteneur est mauvaise.

WO 91 17 681 décrit un dispositif de dénaturation d'articles de valeur comportant un réservoir empli d'un fluide et une charge pyrotechnique associée au réservoir. Le réservoir est essentiellement délimité par une paroi faite en « soda lime ». Le dispositif décrit dans ce document ne résout pas le problème mentionné précédemment.

L'invention a pour but d'apporter une solution au problème mentionné précédemment et en particulier de fournir un dispositif de dénaturation d'articles qui soit efficace, quelle que soit la répartition des articles dans le conteneur, même si ces articles sont enveloppés.

A cet effet, l'invention a pour objet un dispositif de dénaturation d'articles de valeur du type précité, caractérisé en ce que le ou chaque réservoir est essentiellement délimité par une paroi en un matériau à fragmentation adapté pour, sous l'action de la charge pyrotechnique, produire une multitude d'éclats élémentaires disjoints propres à provoquer une lacération des articles.

Suivant des modes particuliers de réalisation, le dispositif peut comporter l'une ou plusieurs des caractéristiques suivantes :
- ledit matériau à fragmentation est un verre de borosilicate ;
- ledit matériau est un verre trempé ;
- la charge pyrotechnique est un cordeau détonant de découpe ;
- le ou chaque réservoir et la charge pyrotechnique sont disposés côte à côte dans un déflecteur divergent vers son ouverture de sortie, laquelle ouverture est destinée à être orientée vers lesdits articles ;
- le ou chaque réservoir présente une forme allongée et la charge pyrotechnique s'étend à l'extérieur du réservoir suivant la longueur de celui-ci ;
- le déflecteur a une forme de canal et est délimité par deux parois latérales divergeant vers l'ouverture de sortie et s'étendant suivant la longueur du ou de chaque réservoir ;
- la charge pyrotechnique est disposée à l'intérieur du réservoir ; et
- le réservoir a une forme allongée et la charge pyrotechnique s'étend sur l'essentiel de la longueur du réservoir.

L'invention a en outre pour objet un conteneur comportant une enceinte de protection d'articles de valeur et un dispositif de dénaturation des valeurs relié à une unité de déclenchement, caractérisé en ce que le dispositif de dénaturation est un dispositif tel que défini ci-dessus.

L'invention sera mieux comprise à la lecture de la description qui va suivre; donnée uniquement à titre d'exemple et faite en se référant aux dessins sur lesquels :
- La figure 1 est une vue en perspective d'une valise de transport de fonds ouverte comportant un dispositif de dénaturation selon l'invention ;
- La figure 2 est une vue partielle en perspective du dispositif de dénaturation de la figure 1 ; et
- La figure 3 est une vue en perspective d'une variante de réalisation du dispositif de dénaturation selon l'invention.

La valise 10 représentée sur la figure 1 comporte deux demi-coquilles 12, 14 articulées l'une sur l'autre. Cette valise forme un conteneur de sécurité délimitant une enceinte 16 de réception d'articles de valeur à transporter tels que des billets de banque, des supports de données informatiques, ou des composants électroniques.

L'enceinte 16 est munie d'une ouverture dans sa partie supérieure. Cette ouverture d'accès est obturable par la demi-coquille supérieure 14 formant couvercle.

Sur toute la longueur de la face intérieure du couvercle 14 est fixé un dispositif 18 de dénaturation des articles contenus dans la valise. Ce dispositif est relié à une unité de déclenchement 20. Celle-ci est adaptée pour mettre à feu les moyens pyrotechniques du dispositif de dénaturation en réponse à une information prédéterminée, notamment une tentative d'effraction, relevée par un capteur porté par la valise. Cette unité de déclenchement comporte par exemple un détonateur, réf n° 4301, de la société Davey Bickford.

Comme représenté sur la figure 2, le dispositif 18 comporte deux réservoirs rigides identiques 22 de forme cylindrique de révolution renfermant un fluide adapté pour souiller les articles contenus dans la valise. Le fluide est par exemple de l'encre indélébile.

Le dispositif comporte en outre une unique charge pyrotechnique 24 formée par un cordeau détonant de découpe, par exemple de type HA 54 05.01 commercialisé en France par la société PYROMECA. Ce cordeau a une section triangulaire, la longueur d'un côté étant de 4 ou 5 mm.

Selon l'invention, la parol délimitant les réservoirs 22 est constituée essentiellement en un matériau à fragmentation qui, sous l'action de la charge pyrotechnique, se pulvérise en une multitude d'éclats élémentaires disjoints sensiblement analogues les uns aux autres.

Les réservoirs sont ainsi formés par exemple par des ampoules réalisées en verre de borosilicate, ou en un verre trempé.

Les réservoirs 22 et la charge pyrotechnique 24 sont supportés par un déflecteur 26 s'étendant suivant toute la longueur du couvercle 14 et ayant la forme générale d'un canal.

Le déflecteur est délimité par un fond 28 muni de lumières 29 pour le passage de vis de fixation sur la face intérieure du couvercle, et par deux parois latérales 30 divergeant vers l'ouverture de sortie du déflecteur. Cette ouverture est orientée vers l'intérieur de la valise lorsque celle-ci est fermée et notamment vers les articles contenus dans celle-ci. L'angle intérieur formé par les parois latérales 30 avec le fond 28 est par exemple d'environ 120°.

Suivant le plan longitudinal médian du déflecteur, est fixée une paroi médiane 32 supportant le cordeau détonant de découpe 24. Les réservoirs 22 sont ainsi disposés dans les deux compartiments délimités dans le déflecteur de part et d'autre de la paroi 32. Ils sont maintenus légèrement à l'écart du fond 28 et des parois latérales 30.

La paroi 32 comporte un piétement 34, formé par un tronçon courbé à angle droit et soudé sur le fond 28 du déflecteur. Le bord libre de la paroi médiane 32 est pourvue d'entailles régulièrement espacées qui délimitent des languettes 36. Ces languettes sont déformées alternativement vers l'un et l'autre des deux réservoirs 22.

Comme représenté sur la figure 2, le cordeau détonant 24 est enserré et retenu par collage entre les languettes déformées 36. Il se trouve ainsi simultanément en regard des deux réservoirs suivant des tronçons successifs séparés par les languettes 36.

On comprend qu'avec un tel agencement, lors de la mise à feu de la charge pyrotechnique 24, la déflagration produite pulvérise les deux réservoirs 22 de sorte que, sous l'effet du souffle, les nombreux éclats produits sont projetés vers les articles contenus dans la valise. Ils sont notamment guidés par le déflecteur 18. Sous l'effet du choc des éclats, l'enveloppe pouvant entourer les articles se trouve déchirée. L'encre contenue dans les réservoirs est simultanément propulsée par l'effet du souffle et est ainsi projetée sur les articles dont la couverture est lacérée par les éclats du réservoir.

L'action directe du souffle tant sur les éclats provenant de la paroi des réservoirs que sur le fluide permet que les éclats et le fluide soient projetés avec une grande vitesse sur les articles. En outre, la présence du déflecteur assure le guidage des éclats et du fluide directement vers les articles de sorte que la dispersion de ceux-ci est faible.

L'emploi d'un cordeau détonant de découpe produit avantageusement un effet direct de lacération des articles dans la zone de fixation du cordeau.

Sur la figure 3 est représentée une autre variante d'un dispositif de dénaturation selon l'invention.

Celui-ci comporte un réservoir cylindrique 40 formé par une ampoule de verre. La paroi de l'ampoule est réalisée en un matériau à fragmentation tel que du verre de borosilicate ou du verre trempé. Ce réservoir est empli d'encre indélébile ou d'un autre fluide destiné à souiller les articles. Il est traversé axialement de part en part par une charge pyrotechnique 42 placée directement en contact avec l'encre et s'étendant suivant l'axe du cylindre. Cette charge est par exemple formée par un cordeau détonant constitué d'une charge explosive entourée d'une gaine de plomb d'une épaisseur totale d'environ 1,5 mm.

La charge 42 est reliée par une mèche 44 prévue à l'une de ses extrémités à une unité de déclenchement.

On conçoit que, comme précédemment, la mise à feu de la charge pyrotechnique 42 provoque la pulvérisation du réservoir 40 qui se fragmente en un ensemble d'éclats élémentaires projetés vers les articles à dénaturer. Simultanément, l'encre contenue dans le réservoir est envoyée sur les articles sous l'effet du souffle.

En variante non représentée, la charge pyrotechnique 42 est collée directement le long du tube 40 à l'extérieur de celui-ci.

Avec un tel agencement, les articles peuvent être disposés de manière quelconque à l'intérieur du conteneur. En effet, la déflagration produit un souffle qui est directement appliquée au réservoir. La structure de la paroi de celui-ci participe ainsi en plus de l'encre à la dénaturation des articles par un effet de lacération.

## Revendications

1. Dispositif de dénaturation d'articles de valeur du type comportant au moins un réservoir (22, 40) empli d'un fluide adapté pour souiller lesdits articles et une charge pyrotechnique (24, 42) associée audit réservoir (22, 40) pour l'ouverture de celui-ci en vue de la libération dudit fluide sur lesdits articles, **caractérisé en ce que** le ou chaque réservoir (22, 40) est essentiellement délimité par une paroi en un matériau à fragmentation adapté pour, sous l'action de la charge pyrotechnique (24, 42), produire une multitude d'éclats élémentaires disjoints propres à provoquer une lacération des articles.

2. Dispositif de dénaturation selon la revendication 1, **caractérisé en ce que** ledit matériau à fragmentation est un verre de borosilicate.

3. Dispositif de dénaturation selon la revendication 1 ou 2, **caractérisé en ce que** ledit matériau est un verre trempé.

4. Dispositif de dénaturation selon l'une quelconque des revendications précédentes, **caractérisé en ce que** la charge pyrotechnique est un cordeau détonant de découpe (24).

5. Dispositif de dénaturation selon l'une quelconque des revendications précédentes, **caractérisé en ce que** le ou chaque réservoir (22) et la charge pyrotechnique (24) sont disposés côte à côte dans un déflecteur (26) divergent vers son ouverture de sortie, laquelle ouverture est destinée à être orientée vers lesdits articles

6. Dispositif de dénaturation selon l'une quelconque des revendications précédentes, **caractérisé en ce que** le ou chaque réservoir (22) présente une forme allongée et **en ce que** la charge pyrotechnique (24) s'étend à l'extérieur du réservoir suivant la longueur de celui-ci.

7. Dispositif selon la revendication 6, **caractérisé en ce que** la charge pyrotechnique est un cordeau détonant (24) enserré et retenu entre des languettes (36) déformées alternativement de part et d'autre du cordeau (24).

8. Dispositif de dénaturation selon la revendication 5, 6, ou 7, **caractérisé en ce que** le déflecteur (26) a une forme de canal et est délimité par deux parois latérales (30) divergeant vers l'ouverture de sortie et s'étendant suivant la longueur du ou de chaque réservoir (22).

9. Dispositif de dénaturation selon l'une quelconque des revendications 1 à 5, **caractérisé en ce que** la charge pyrotechnique (42) est disposée à l'intérieur du réservoir (40).

10. Dispositif de dénaturation selon la revendication 9, **caractérisé en ce que** le réservoir (40) a une forme allongée et **en ce que** la charge pyrotechnique (42) s'étend sur l'essentiel de la longueur du réservoir (40).

11. Conteneur comportant une enceinte (16) de protection des articles et un dispositif de dénaturation (18) des articles relié à une unité de déclenchement (20), **caractérisé en ce que** le dispositif de dénaturation (18) est un dispositif selon l'une quelconque des revendications précédentes.

## Claims

1. Device for denaturing articles of value, of the type comprising at least one reservoir (22, 40) filled with a fluid adapted to stain said articles and a pyrotechnic charge (24, 42) associated with said reservoir (22, 40) for opening the latter in order to release said fluid over said articles, charactdrised in that the or each reservoir (22, 40) is essentially delimited by a wall made of a fragmentable material adapted to produce a multitude of separate elementary explosions capable of causing laceration of the articles under the effect of the pyrotechnic charge (24, 42).

2. Denaturing device according to claim 1,
**characterised in that** the fragmentable material is a borosilicate glass.

3. Denaturing device according to claim 1 or 2,
**characterised in that** the material is a toughened glass.

4. Denaturing device according to any one of the preceding claims, **characterised in that** the pyrotechnic charge is a detonating cutting fuse (24).

5. Denaturing device according to any one of the preceding claims, **characterised in that** the or each reservoir (22) and the pyrotechnic charge (24) are arranged side by side in a deflector (26) diverging towards its outlet aperture, said aperture being intended to be oriented towards said articles.

6. Denaturing device according to any one of the preceding claims, **characterised in that** the or each reservoir (22) is elongated in shape and **in that** the pyrotechnic charge (24) extends outside the reservoir along the length thereof.

7. Device according to claim 6, **characterised in that** the pyrotechnic charge is a detonating fuse (24) gripped and retained between tongues (36) which are deformed alternately on each side of the fuse (24).

8. Denaturing device according to claim 5, 6 or 7,
**characterised in that** the deflector (26) is in the shape of a channel and is bounded by two side walls (30) diverging towards the outlet aperture and extending along the length of the or each reservoir (22).

9. Denaturing device according to any one of claims 1 to 5, **characterised in that** the pyrotechnic charge (42) is disposed inside the reservoir (40).

10. Denaturing device according to claim 9,
**characterised in that** the reservoir (40) is elongated in shape and **in that** the pyrotechnic charge (42) extends over substantially the entire length of the reservoir (40).

11. Container comprising a protective enclosure (16) for articles and a device (18) for denaturing the articles connected to an actuating unit (20), **characterised in that** the denaturing device (18) is a device according to any one of the preceding claims.

## Patentansprüche

1. Vorrichtung zum Verfremden von Wertgegenständen, die wenigstens einen Tank (22, 40) mit einem zur Verunreinigung der Gegenstände geeigneten Fluid sowie eine dem Tank (22, 40) zugeordnete Sprengladung (24, 42) aufweist, die dazu bestimmt ist, den Tank zu öffnen, um das Fluid auf die Gegenstände freizusetzen, **dadurch gekennzeichnet, dass** der oder jeder Tank (22, 40) im wesentlichen durch eine Wand aus splitterfähigem Werkstoff begrenzt ist, der dazu ausgebildet ist, unter der Wirkung der Sprengladung (24, 42) eine Vielzahl von unzusammenhängenden Splitterelementen zu erzeugen, die dazu geeignet sind, ein Aufreißen der Gegenstände hervorzurufen.

2. Verfremdungsvorrichtung nach Anspruch 1, **dadurch gekennzeichnet, dass** der splitterfähige Werkstoff ein Borsilikatglas ist.

3. Verfremdungsvorrichtung nach Anspruch 1 oder 2, **dadurch gekennzeichnet, dass** der Werkstoff ein Hartglas ist.

4. Verfremdungsvorrichtung nach einem der vorhergehenden Ansprüche, **dadurch gekennzeichnet, dass** die Sprengladung eine Sprengschnur (24) ist.

5. Verfremdungsvorrichtung nach einem der vorhergehenden Ansprüche, **dadurch gekennzeichnet, dass** der oder jeder Tank (22) und die Sprengladung (24) nebeneinander in einem Ablenkteil (26) angeordnet sind, das zu seiner Ausgangsöffnung hin breiter wird, wobei diese Öffnung dazu bestimmt ist, auf die Gegenstände gerichtet zu werden.

6. Verfremdungsvorrichtung nach einem der vorhergehenden Ansprüche, **dadurch gekennzeichnet, dass** der oder jeder Tank (22) eine langgestreckte Form aufweist und dass die Sprengladung (24) sich außerhalb des Tanks in dessen Längsrichtung erstreckt.

7. Verfremdungsvorrichtung nach Anspruch 6, **dadurch gekennzeichnet, dass** die Sprengladung eine Sprengschnur (24) ist, die zwischen Zungen (36) eingelegt und gehalten ist, die abwechselnd zu der einen und zu der anderen Seite der Schnur (24) gebogen sind.

8. Verfremdungsvorrichtung nach Anspruch 5, 6 oder 7, **dadurch gekennzeichnet, dass** das Ablenkteil (26) die Form eines Kanals hat und durch zwei Seitenwände (30) begrenzt ist, die zur Ausgangsöffnung hin auseinanderstreben und sich in Längsrichtung des oder jedes Tanks (22) erstrecken.

9. Verfremdungsvorrichtung nach einem der Ansprüche 1 bis 5, **dadurch gekennzeichnet, dass** die Sprengladung (42) im Inneren des Tanks (40) angeordnet ist.

10. Verfremdungsvorrichtung nach Anspruch 9, **dadurch gekennzeichnet, dass** der Tank (40) eine langgestreckte Form hat und dass die Sprengladung (42) sich im wesentlichen über die gesamte Länge des Tanks (40) erstreckt.

11. Behälter, der einen Innenraum (16) zum Schutz der Gegenstände und eine mit einer Auslöseeinheit (20) verbundene Vorrichtung (18) zum Verfremden der Gegenstände aufweist, **dadurch gekennzeichnet, dass** die Verfremdungsvorrichtung (18) eine Vorrichtung nach einem der vorstehenden Ansprüche ist.
